# EUROPÄISCHE PATENTSCHRIFT

(11) **EP 1 947 231 B1**
(45) Veröffentlichungstag und Bekanntmachung des Hinweises auf die Patenterteilung: **06.05.2009**
(21) Anmeldenummer: 07033575.7
(22) Anmeldetag: 06.12.2007
(51) Int. Cl.: D06F 39/04

(54) **Wasserführendes, elektrisches Haushaltgerät**
Water-carrying electric domestic appliance
Appareil électroménager à conduite d'eau

(30) Priorität: 22.01.2007 DE 102007004047
(43) Veröffentlichungstag der Anmeldung: 23.07.2008
(73) Patentinhaber: Miele & Cie. KG, 33332 Gütersloh (DE)
(72) Erfinder: Hollenhorst, Matthias, 59556 Lippstadt (DE); Linnemann, Hartmut, 33378 Rheda-Wiedenbrück (DE)

(56) Entgegenhaltungen:
- DE-A1- 4 135 540
- DE-A1- 19 825 835
- DE-A1-2102004 003 95

## Beschreibung

Die Erfindung betrifft ein wasserführendes, elektrisches Haushaltgerät, insbesondere Waschmaschine, mit einer Reinigungskammer, in die ein Behandlungsmedium einbringbar ist, und mindestens einem Flachheizkörper zur Erwärmung des Behandlungsmediums wobei der Flachheizkörper mindestens eine strukturierte Oberfläche zur Wärmeübertragung aufweist, wodurch Siedegeräusche während des Betriebes des Flachheizkörpers reduzierbar sind.

Aus dem Stand der Technik ist es bekannt, zur Beheizung des Behandlungsmediums, insbesondere der Reinigungsflüssigkeit, Waschlauge etc. in elektrischen Haushaltgeräten wie Wasch-, Spülmaschinen oder dergleichen, Rohrheizkörper einzusetzen, die in der Form von Heizstäben oder Heizschlangen in der Reinigungskammer montiert sind. Um das Fassungsvermögen des Haushaltgerätes zu optimieren, aber auch um das Eintauchen des Waschgutes in das Behandlungsmedium schon bei sehr niedrigem Pegelstand in der Reinigungskammer zu bewirken, ist man bestrebt, die Reinigungskammer möglichst klein zu halten. Dem steht der nicht unwesentliche Platzbedarf des Rohrheizkörpers entgegen. Ein weiterer Nachteil ist, dass der Rohrheizkörper im Rahmen einer automatisierten Fertigung schlecht montierbar ist.

Aus der DE 198 25 835 A1 ist als Haushaltgerät ein Kochendwasserbereiter mit einem Flachheizkörper bekannt. Die dem Wasser zugewandte Seite des Flachheizkörpers ist mit einer strukturierten Beschichtung versehen, wodurch der Entstehung von Siedeblasen entgegengewirkt wird. Hierbei wird durch die Beschichtung oder durch eine wärmeleitende Metallschicht zusätzlich erreicht, dass überhitzte Zonen an den Heizschleifen über die Fläche der wärmeleitenden Metallschicht verteilt werden. Das Wasser in Waschmaschinen ist jedoch häufig verschmutzt und mit Schwebeteilchen versehen, die zu Ablagerungen auf der Oberfläche des Heizkörpers führen können, wodurch der Wärmeübergang vermindert und die Strukturierung der Oberfläche verschlossen wird.

Aus der DE 41 35 540 A1 ist es bekannt, die Reinigungsflüssigkeit von elektrischen Haushaltgeräten mittels einer Heizplatte zu beheizen, welche die Form der Reinigungskammer bzw. des Laugenbehälters aufweist. Die Heizplatte umfasst eine große Fläche und ist vollständig in einer Öffnung der Reinigungskammer eingesetzt. Bei dieser Lösung wird die Stabilität der Wandung der Reinigungskammer durch die recht große Öffnung stark beeinträchtigt, so dass sich die gesamte Reinigungskammer bei Belastungen im Betrieb verwinden kann.

In der DE 10 2004 003 952 A1 ist eine Waschmaschine mit einer Reinigungskammer, einer Waschtrommel und einer in die Reinigungskammer einbringbaren Reinigungsflüssigkeit bzw. Waschlauge offenbart, wobei ein Flachheizkörper zur Beheizung der Reinigungsflüssigkeit vorgesehen ist. Da die Flächenleistung (Heizleistung pro Oberfläche) bei Flachheizkörpern deutlich höher ist als bei Rohrheizkörpern, hat sich jedoch nachteiligerweise gezeigt, dass bei Flachheizkörpern während der Erwärmung des Behandlungsmediums starke Siedegeräusche entstehen, die vom Benutzer als störend empfunden werden.

Es ist Aufgabe der vorliegenden Erfindung, ein elektrisches, wasserführendes Haushaltgerät zu schaffen, bei dem die Erwärmung des Wassers oder Behandlungsmediums verbessert sowie unangenehme Geräuschentwicklungen während der Erwärmung des Behandlungsmediums möglichst gering gehalten werden.

Zur Lösung dieser Aufgabe wird ein elektrisches Haushaltgerät mit den Merkmalen des Anspruches 1 vorgeschlagen. In den abhängigen Ansprüchen sind bevorzugte Weiterbildungen ausgeführt.

Erfindungsgemäß ist vorgesehen, dass der Flachheizkörper mindestens eine strukturierte Oberfläche zur Wärmeübertragung aufweist, wodurch Siedegeräusche während des Betriebes des Flachheizkörpers reduzierbar sind. Der wesentliche Vorteil dieser erfindungsgemäßen Vorrichtung ist, dass das elektrische Haushaltgerät sehr einfach aufgebaut ist, wodurch ein kompakter Aufbau erzielt wird. Durch die strukturierte Oberfläche wird während des Heizvorganges des Behandlungsmediums die Bläschenbildung verstärkt, wobei gleichzeitig eine vorzeitige Blasenablösung am Flachheizkörper entsteht. Durch die spezielle Strukturierung der Oberfläche am Flachheizkörper kann wirkungsvoll die Größe der entstehenden Dampfblasen beeinflusst werden, bevor diese sich vom Flachheizkörper ablösen. Besonders vorteilhaft ist, dass hohe Siedegeräusche während der Erwärmung des Behandlungsmediums weitestgehend vermieden werden können. Die Strukturierung der Oberfläche kann im Mikro- oder Makrobereich liegen, wodurch wirkungsvoll der Wärmeübergang verbessert werden kann. Durch diese Strukturierung der Oberfläche des Flachheizkörpers können die aktiven Blasenkeimstellen während der Erwärmung des Behandlungsmediums gesteigert werden, welches positiv in Hinblick auf die Wärmeübertragung ist, da die Ablösung der Dampfblasen sehr schnell erfolgt wodurch die Flüssigkeit länger mit der erwärmten Oberfläche in Kontakt steht. Hierbei ist ein Zwischenelement am Flachheizkörper befestigt, wobei das Zwischenelement selbst mit der strukturierten Oberfläche ausgeführt ist. Das Zwischenelement ist aus einem ersten Material und der Flachheizkörper aus einem zweiten Material ausgeführt, wobei der Wärmeausdehnungskoeffizient des ersten und des zweiten Materials sich derart voneinander unterscheiden, dass während des Betriebes des Flach heizkörpers eine Wölbung des Zwischenelementes entsteht, wodurch sich etwaige Kalkablagerungen an der strukturierten Oberfläche wirksam lösen.

In einer möglichen Ausführungsform der Erfindung ist die strukturierte Oberfläche mit einer Vielzahl an Vertiefungen ausgeführt. Diese Vertiefungen sind über ein chemisches Verfahren, wie z. B. Ätzen, ein thermisches Verfahren, wie z. B. durch Bearbeiten mit einem Laserstrahl oder über ein mechanisches Verfahren, wie z. B. durch Prägen auf der Wärmeübertragungsoberfläche des Flachheizkörpers einbringbar.

Die strukturierte Oberfläche, die zur Wärmeübertragung dient, kann prismenförmig, zylinderförmig, rillenförmig, pyramidenförmig, diamantprofilförmig, kegelförmig oder nach dem Zufallsprinzip chaotisch geformt, beispielsweise durch Sandstrahlen, ausgeführt sein. Bei der strukturierten Oberfläche kann es sich um eine aufgestanzte Struktur handeln. Durch eine derartige Strukturierung der Oberfläche zur Wärmeübertragung wird zum einen die Übertragungsfläche erhöht und zum anderen die Leistungsdichte (W/cm²) reduziert. Hierdurch können ungewünschte Siedegeräusche wirksam verringert werden.

Bevorzugt weist die Vertiefung auf der strukturierten Oberfläche einen Abstand zur benachbarten Vertiefung auf, der geringer ist als 1,5mm, vorzugsweise geringer ist als 1 mm und besonders bevorzugt geringer ist als 0,5mm. Hierbei können die Vertiefungen eine geometrische Form aufweisen, die beispielsweise eckig oder rund sein kann. Durch den geringen Abstand zwischen jeweils zwei Vertiefungen kann eine vorzeitige Blasenablösung während der Erwärmung des Behandlungsmediums erreicht werden.

In einer weiteren Alternative der Erfindung weist die Reinigungskammer eine Öffnung mit einem dazugehörigen Befestigungsmittel auf, an dem der Flachheizkörper angeordnet ist, wobei die strukturierte Oberfläche des Flachheizkörpers der Reinigungskammer zugewandt ist. Hierbei ist es denkbar, dass der Flachheizkörper an der Reinigungskammer angeflanscht ist. Alternative Befestigungsmittel sind selbstverständlich möglich.

Die strukturierte Oberfläche kann in einer weiteren Ausgestaltung der Erfindung durch eine entsprechende Rauigkeit ausgebildet sein. Vorzugsweise ist die Rauigkeit größer als 3µm, vorzugsweise größer als 7µm und besonders bevorzugt größer als 10µm. Es hat sich gezeigt, dass durch Aufbringen einer entsprechenden Rauigkeit auf die Oberfläche des Flachheizkörpers, die zur Wärmeübertragung dient, eine wesentliche Verbesserung des Wärmeübergangs erreicht werden kann.

Gemäß der Erfindung ist ein Zwischenelement am Flachheizkörper befestigt , wobei das Zwischenelement selbst mit der strukturierten Oberfläche ausgeführt ist. Das bedeutet, dass das Zwischenelement auf den Flachheizkörper aufgesetzt ist, wobei zwischen dem Flachheizkörper und dem Zwischenelement eine kraft- und/oder form- und/oder stoffschlüssige Verbindung bestehen kann. Vorzugsweise ist das Zwischenelement über eine Löt- oder Schweißverbindung am Flachheizkörper befestigt. Durch diese Ausführung erhitzt die dem Zwischenelement zugewandte Seite des Flachheizkörpers die strukturierte Oberfläche des Zwischenelementes auf eine bestimmte Temperatur. Die eingebrachte Wärme wird anschließend vom Zwischenelement auf das Behandlungsmedium übertragen. Das eigentliche "aktive" Heizmedium ist der Flachheizkörper, der die notwendige Energie zur Erwärmung des Behandlungsmediums generiert. Das Zwischenelement dient zur optimalen Übertragung der Wärme zum Behandlungsmedium.

Gemäß der Erfindung sind das Zwischenelement aus einem ersten Material und der Flachheizkörper aus einem zweiten Material ausgeführt, wobei das erste Material eine geringere Festigkeit als das zweite Material aufweist. In das "weichere" erste Material ist die Strukturierung einfach einbringbar. Dabei unterscheiden sich der Wärmeausdehnungskoeffizient des ersten und des zweiten Materials derart voneinander, dass während des Betriebes des Flachheizkörpers eine Wölbung des Zwischenelementes entsteht, wodurch etwaige Kalkablagerungen an der strukturierten Oberfläche des Zwischenelementes sich wirksam lösen.

Bevorzugt bestehen das erste Material aus Aluminium und das zweite Material aus Stahl. Durch die erfindungsgemäße Lösung wird ein elektrisches Haushaltgerät, insbesondere ein Wasch- und/oder Trockengerät mit wenigstens einer strukturierten Oberfläche zur Wärmeübertragung geschaffen, bei dem das Heizelement, insbesondere der Flachheizkörper nicht dauerhaft verkalkt und die Wärme besser zum Behandlungsmedium übertragen und eine kompakte Baugröße des Haushaltgerätes erzielt wird. Daraus ergibt sich für das elektrische Haushaltgerät ein besserer Wirkungsgrad, ein geringerer Energieverbrauch, eine höhere Lebensdauer und ein konstruktiver Vorteil aufgrund der Formanpassbarkeit und der geringen Abmessungen des Flachheizkörpers.

Der Flachheizkörper mit der strukturierten Oberfläche ist auch zur Erzeugung von Dampf geeignet, beispielsweise in einem separaten Dampfmodul, welches innerhalb des Haushaltgerätes außerhalb der Reinigungskammer angeordnet sein kann. Der offenbarte Flachheizkörper ist ferner für eine Spülmaschine geeignet, bei der die Behandlungsflüssigkeit während der Umwälzung bzw. beim Vorbeiströmen am Flachheizkörper erwärmt wird.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Figur 1: das erfindungsgemäße elektrische Haushaltgerät, das einen Flachheizkörper zur Wärmeübertragung aufweist,
- Figur 2: eine vergrößerte Darstellung eines Teilbereiches des Flachheizkörpers gemäß Figur 1,
- Figur 3: eine mögliche Ausführungsform der strukturierten Oberfläche des Flachheizkörpers,
- Figur 4: eine Ansicht der strukturierten Oberfläche gemäß der Schnittlinie IV-IV aus Figur 3,
- Figur 5: eine weitere mögliche Ausführungsform der strukturierten Oberfläche des Flachheizkörpers aus Figur 1 und
- Figur 6: eine weitere Ausgestaltungsform der strukturierten Oberfläche des Flachheizkörpers gemäß Figur 1.

In Figur 1 ist in rein schematischer Darstellung als wasserführendes, elektrisches Haushaltgerät eine Waschmaschine mit einer Reinigungskammer 1, die auch als Laugenbehälter bezeichnet werden kann, dargestellt. Innerhalb der Reinigungskammer 1 ist ein Trommelbehälter 8 drehbar gelagert angeordnet. Der Trommelbehälter 8 ist im vorliegenden Ausführungsbeispiel aus Edelstahl hergestellt und mit einer Vielzahl an Öffnungen für die Durchflutung versehen, welches explizit nicht dargestellt ist. Im unteren Bereich der Reinigungskammer 1 ist ein Behandlungsmedium 2 eingebracht, das als Reinigungsflüssigkeit dient. Die Reinigungskammer 1, die innerhalb des Waschmaschinengehäuses federnd gelagert ist, weist eine Öffnung 3 mit einem dazugehörigen Flansch 6 auf, an dem ein Flachheizkörper 4 befestigt ist. Der Flachheizkörper 4 dient zur Erwärmung des Behandlungsmediums 2.

Der Flachheizkörper 4 weist eine strukturierte Oberfläche 5 zur besseren Wärmeübertragung auf, die in schematischer Darstellung in Figur 2 verdeutlicht ist. Die strukturierte Oberfläche 5 ist der Reinigungskammer 1 zugewandt und verschließt gemäß Figur 2 die Öffnung 3 der Reinigungskammer 1. Während der Erwärmung des Behandlungsmediums 2 ist die strukturierte Oberfläche 5 im direkten Kontakt mit dem Behandlungsmedium 2.

Wie in Figur 2 deutlich zu erkennen ist, ist die Wärmeübertragungsfläche 5 bündig zur Wandung der Reinigungskammer 1 positioniert. In einer weiteren, nicht dargestellten Alternative kann die strukturierte Oberfläche 5 des Flachheizkörpers 4 auch in die Reinigungskammer 1 hineinragen, wobei die strukturierte Oberfläche 5 einen definierten Abstand zum Trommelbehälter 8 beibehält.

Gemäß Figur 3 weist die Oberfläche 5 des Flachheizkörpers 4 eine Vielzahl an Vertiefungen 5a auf. Bei dieser Ausführungsform der Erfindung ist ein Zwischenelement 7, das ein Stanzbiegeteil ist, am Flachheizkörper 4 befestigt, wobei das Zwischenelement 7 selbst mit der strukturieren Oberfläche 5 ausgeführt ist. Das Zwischenelement 7 ist gemäß des Ausführungsbeispiels aus einem Aluminium und der Flachheizkörper 4 aus einem Stahl ausgebildet.

Die strukturierte Oberfläche 5 gemäß Figur 2 kann auch durch Aufbringen einer bestimmten Rauigkeit erzielt werden. Hierbei ist eine Rauigkeit vorzuziehen, die größer als 10µm ist, wodurch eine deutliche Steigerung des Wärmeüberganges erreicht wird.

Zwischen dem Flachheizkörper 4 und dem Zwischenelement 7 besteht eine Lötverbindung 9. Selbstverständlich kann das Zwischenelement 7 auch in einer weiteren, nicht dargestellten Alternative andersartig an den Flachheizkörper 4 befestigt werden, beispielsweise durch eine Schweißverbindung. Die in Figur 3 dargestellten Vertiefungen 5a sind eckig ausgeführt. Die strukturierte Oberfläche 5 kann rillenförmig ausgeführt sein, welches in Figur 5 beispielhaft dargestellt ist. Diese rillenförmige Oberfläche 5 ist mit einer Vielzahl von benachbarten Vertiefungen 5a ausgebildet, die beabstandet zueinander verlaufen.

In einer weiteren Ausgestaltung der Erfindung kann die strukturierte Oberfläche 5 durch eine Vielzahl an kleinen Pyramiden gebildet sein, welches in Figur 6 schematisch gezeigt ist. Innerhalb dieser pyramidenartigen Oberflächenstruktur sind eine Vielzahl an Vertiefungen 5a eingebracht, die jeweils zwischen den benachbarten Pyramiden liegen. Bei den in Figur 5 und Figur 6 dargestellten Oberflächen handelt es sich um Oberflächenstrukturen im Mikrobereich, die als Wärmeübertragungsfläche für den Flachheizkörper 4 dienen.

Die Vertiefungen 5a weisen jeweils zur benachbarten Vertiefung 5a einen Abstand auf, der geringer ist als 1 mm. Während der Erwärmung des Behandlungsmediums 2 wird über die strukturierte Oberfläche 5 des Flachheizkörpers 4 die entsprechende Wärmeenergie in die Waschmaschine eingebracht. Durch die Strukturierung der Oberfläche 5 kommt es zu einer vorzeitigen Blasenablösung, wodurch eine gute Wärmeübertragung vom Flachheizkörper 4 auf das Behandlungsmedium 2 erzielt werden kann. Gleichzeitig können während der Erwärmung des Behandlungsmediums 2 Siedegeräusche weitestgehend vermieden werden. Ein weiterer Vorteil ist, dass durch den Einsatz von Aluminium für das Zwischenelement 7 und von Edelstahl für den Flachheizkörper 4 eine Aufheizung aufgrund der unterschiedlichen Wärmeausdehnungskoeffizienten der genannten Materialien zu einer leichten Wölbung des Zwischenelementes 7 führt. Eventuelle Kalkablagerungen auf dem Zwischenelement 7 können somit von der strukturierten Oberfläche 5 "abgesprengt" werden.

## Patentansprüche

1. Wasserführendes, elektrisches Haushaltgerät, insbesondere Waschmaschine, mit einer Reinigungskammer (1), in die ein Behandlungsmedium (2) einbringbar ist, und mindestens einem Flachheizkörper (4) zur Erwärmung des Behandlungsmediums (2),
wobei der Flachheizkörper (4) mindestens eine strukturierte Oberfläche (5) zur Wärmeübertragung aufweist, wodurch Siedegeräusche während des Betriebes des Flachheizkörpers (4) reduzierbar sind,
**dadurch gekennzeichnet,**
**dass** ein Zwischenelement (7) am Flachheizkörper (4) befestigt ist, welches mit der strukturierten Oberfläche (5) ausgeführt ist, wobei das Zwischenelement (7) aus einem ersten Material und der Flachheizkörper (4) aus einem zweiten Material ausgeführt sind, und dass der Wärmeausdehnungskoeffizient des ersten und des zweiten Materials sich derart voneinander unterscheiden, dass während des Betriebes des Flachheizkörpers (4) eine Wölbung des Zwischenelementes (7) entsteht, wodurch etwaige Kalkablagerungen an der strukturierten Oberfläche (5) sich wirksam lösen.

2. Wasserführendes, elektrisches Haushaltgerät nach Anspruch 1,
**dadurch gekennzeichnet,**
**dass** die Oberfläche (5) eine Vielzahl an Vertiefungen (5a) aufweist.

3. Wasserführendes, elektrisches Haushaltgerät nach Anspruch 1 oder 2,
**dadurch gekennzeichnet,**
**dass** die Oberfläche (5) eine aufgestanzte Struktur ist.

4. Wasserführendes, elektrisches Haushaltgerät nach einem der vorhergehenden Ansprüche,
**dadurch gekennzeichnet,**
**dass** die strukturierte Oberfläche (5) prismenförmig, zylinderförmig, rillenförmig, pyramidenförmig, diamantprofilförmig, kegelförmig oder nach dem Zufallsprinzip chaotisch geformt ist.

5. Wasserführendes, elektrisches Haushaltgerät nach einem der Ansprüche 2 bis 4,
**dadurch gekennzeichnet,**
**dass** die Vertiefung (5a) zur benachbarten Vertiefung (5a) einen Abstand aufweist, der geringer ist als 1,5mm, vorzugsweise geringer ist als 1 mm und besonders bevorzugt geringer ist als 0,5mm.

6. Wasserführendes, elektrisches Haushaltgerät nach einem der Ansprüche 2 bis 5,
**dadurch gekennzeichnet,**
**dass** die Vertiefungen (5a) über ein chemisches, mechanisches oder thermisches Verfahren an der Oberfläche (5) einbringbar sind.

7. Wasserführendes, elektrisches Haushaltgerät nach einem der vorhergehenden Ansprüche,
**dadurch gekennzeichnet,**
**dass** die Reinigungskammer (1) eine Öffnung (3) mit einem dazugehörigen Befestigungsmittel (6) aufweist, an dem der Flachheizkörper (4) angeordnet ist, wobei die Oberfläche (5) des Flachheizkörpers (4) der Reinigungskammer (1) zugewandt ist.

8. Wasserführendes, elektrisches Haushaltgerät nach einem der vorhergehenden Ansprüche,
**dadurch gekennzeichnet,**
**dass** die strukturierte Oberfläche (5) eine Rauigkeit aufweist, die größer ist als 3µm, vorzugsweise größer ist als 7µm und besonders bevorzugt größer ist als 10 µm.

9. Wasserführendes, elektrisches Haushaltgerät nach Anspruch 1,
**dadurch gekennzeichnet,**
**dass** das erste Material eine geringere Festigkeit als das zweite Material aufweist.

10. Wasserführendes, elektrisches Haushaltgerät nach einem der vorhergehenden Ansprüche,
**dadurch gekennzeichnet,**
**dass** zwischen dem Flachheizkörper (4) und dem Zwischenelement (7) eine kraft- und/oder form- und/oder stoffschlüssige Verbindung besteht, insbesondere das Zwischenelement (7) über eine Löt- oder Schweißverbindung am Flachheizkörper (4) befestigt ist.

11. Wasserführendes, elektrisches Haushaltgerät nach einem der vorhergehenden Ansprüche,
**dadurch gekennzeichnet,**
**dass** das erste Material aus Aluminium und das zweite Material aus Stahl besteht.

12. Wasserführendes, elektrisches Haushaltgerät nach einem der vorhergehenden Ansprüche,
**dadurch gekennzeichnet,**
**dass** das Zwischenelement (7) ein Stanzbiegeteil ist.

## Claims

1. Water-conducting, electrical domestic appliance, more especially a washing machine, with a cleaning chamber (1), into which a treatment medium (2) can be brought, and at least one flat heating element (4) for heating the treatment medium (2), wherein the flat heating element (4) has at least one structured surface (5) for the transmission of heat, boiling noises being reducible thereby during the operation of the flat heating element (4), **characterized in that** secured to the flat heating element (4) is an intermediate element (7), which is provided with the structured surface (5), wherein the intermediate element (7) is produced from a first material and the flat heating element (4) is produced from a second material, and that the coefficients of thermal expansion of the first and the second material differ from one another in such a manner that during the operation of the flat heating element (4) the intermediate element (7) becomes curved, any lime deposits on the structured surface (5) thereby effectively becoming detached.

2. Water-conducting, electric domestic appliance according to Claim 1, **characterized in that** the surface (5) has a plurality of indentations (5a).

3. Water-conducting, electric household appliance according to Claim 1 or 2, **characterized in that** the surface (5) is an embossed structure.

4. Water-conducting, electrical household appliance according to one of the preceding claims, **characterized in that** the structured surface (5) is in the form of a prism, cylinder, groove, pyramid, diamond section or sphere or is randomly formed.

5. Water-conducting, electrical household appliance according to one of claims 2 to 4, **characterized in that** the indentation (5a) is at a spacing of less than 1.5 mm from the adjacent indentation (5a), preferably less than 1 mm and particularly preferred less than 05 mm.

6. Water-conducting, electrical household appliance according to one of claims 2 to 5, **characterized in that** the indentations (5a) are producible on the surface (5) by means of a chemical, mechanical or thermal method.

7. Water-conducting, electrical household appliance according to one of the preceding claims, **characterized in that** the cleaning chamber (1) has an opening (3) with an associated securing means (6), on which the flat heating element (4) is positioned, wherein the surface (5) of the flat heating element (4) is facing the cleaning chamber (1).

8. Water-conducting, electrical household appliance according to one of the preceding claims, **characterized in that** the structured surface (5) has a roughness that is greater than 3 µm, preferably greater than 7 µm and particularly preferred greater than 10 µ.

9. Water-conducting, electrical household appliance according to Claim 1, **characterized in that** the strength of the first material is weaker than the second material.

10. Water-conducting, electrical household appliance according to one of the preceding claims, **characterized in that** there is a force-locking and/or positive locking and/or positive bonding connection between the flat heating element (4) and the intermediate element (7), more especially the intermediate element (7) is secured to the flat heating element (4) by means of a solder or weld connection.

11. Water-conducting, electrical household appliance according to one of the preceding claims, **characterized in that** the first material is aluminium and the second material steel.

12. Water-conducting, electrical household appliance according to one of the preceding claims, **characterized in that** the intermediate element (7) is a press-bent part.

## Revendications

1. Appareil ménager électrique à débit d'eau, notamment machine à laver, avec une chambre de lavage (1) dans laquelle peut être introduit un fluide de traitement (2), et avec au moins un corps chauffant plat (4) pour chauffer le fluide de traitement (2), sachant que le corps chauffant plat (4) présente au moins une surface structurée (5) pour le transfert de chaleur, ce qui permet de réduire les bruits d'ébullition pendant le fonctionnement du corps chauffant plat (4),
**caractérisé en ce qu'**un élément intermédiaire (7) est fixé sur le corps chauffant plat (4), élément qui est réalisé avec la surface structurée (5), sachant que l'élément intermédiaire (7) est réalisé en un premier matériau et le corps chauffant plat (4) en un deuxième matériau,
et **en ce que** les coefficients de dilatation thermique du premier et du deuxième matériaux diffèrent l'un de l'autre de telle sorte qu'il se produit un bombement de l'élément intermédiaire (7) pendant le fonctionnement du corps chauffant plat (4), de sorte que d'éventuels dépôts de calcaire sur la surface structurée (5) se décollent efficacement.

2. Appareil ménager électrique à débit d'eau selon la revendication 1, **caractérisé en ce que** la surface (5) présente une multiplicité de renfoncements (5a).

3. Appareil ménager électrique à débit d'eau selon la revendication 1 ou 2, **caractérisé en ce que** la surface (5) est une structure estampée.

4. Appareil ménager électrique à débit d'eau selon l'une des revendications précédentes, **caractérisé en ce que** la surface structurée (5) est réalisée de forme prismatique, cylindrique, rainurée, pyramidale, en profil de diamant ou conique, ou chaotique de manière aléatoire.

5. Appareil ménager électrique à débit d'eau selon l'une des revendications 2 à 4, **caractérisé en ce que** le renfoncement (5a) présente par rapport au renfoncement voisin (5a) une distance qui est inférieure à 1,5 mm, de préférence inférieure à 1 mm, et d'une manière particulièrement préférée inférieure à 0,5 mm.

6. Appareil ménager électrique à débit d'eau selon l'une des revendications 2 à 5, **caractérisé en ce que** les renfoncements (5a) peuvent être pratiqués sur la surface (5) au moyen d'un procédé chimique, mécanique ou thermique.

7. Appareil ménager électrique à débit d'eau selon l'une des revendications précédentes, **caractérisé en ce que** la chambre de lavage (1) présente une ouverture (3) avec un moyen de fixation associé (6) sur lequel est disposé le corps chauffant plat (4), sachant que la surface (5) du corps chauffant plat (4) est tournée vers la chambre de lavage (1).

8. Appareil ménager électrique à débit d'eau selon l'une des revendications précédentes, **caractérisé en ce que** la surface structurée (5) présente une rugosité qui est supérieure à 3 µm, de préférence supérieure à 7 µm, et d'une manière particulièrement préférée supérieure à 10 µm.

9. Appareil ménager électrique à débit d'eau selon la revendication 1, **caractérisé en ce que** le premier matériau présente une plus faible résistance que le deuxième matériau.

10. Appareil ménager électrique à débit d'eau selon l'une des revendications précédentes, **caractérisé en ce qu'**il existe une liaison par adhérence et/ou positive et/ou de matière entre le corps chauffant plat (4) et l'élément intermédiaire (7), en particulier **en ce que** l'élément intermédiaire (7) est fixé sur le corps chauffant plat (4) au moyen d'une liaison brasée ou soudée.

11. Appareil ménager électrique à débit d'eau selon l'une des revendications précédentes, **caractérisé en ce que** le premier matériau est constitué d'aluminium, et le deuxième matériau d'acier.

12. Appareil ménager électrique à débit d'eau selon l'une des revendications précédentes, **caractérisé en ce que** l'élément intermédiaire (7) est une pièce estampée et pliée.
